# EUROPÄISCHE PATENTSCHRIFT

(11) **EP 4 293 283 B1**
(45) Veröffentlichungstag und Bekanntmachung des Hinweises auf die Patenterteilung: **30.04.2025**
(21) Anmeldenummer: 23178715.1
(22) Anmeldetag: 12.06.2023
(51) Int. Cl.: F23L 11/02

(54) **NEBENLUFTVORRICHTUNG**
AUXILIARY AIR DEVICE
DISPOSITIF D'AIR SECONDAIRE

(30) Priorität: 13.06.2022 DE 202022103314 U
(43) Veröffentlichungstag der Anmeldung: 20.12.2023
(73) Patentinhaber: Kutzner + Weber GmbH, 82216 Maisach (DE)
(72) Erfinder: ROOT, Alexander, 37574 Einbeck (DE); WESEL, Andreas, 82256 Fürstenfelbruck (DE); WANDRES, Ferenc, 86136 Augsburg (DE)
(74) Vertreter: Weickmann & Weickmann PartmbB

(56) Entgegenhaltungen:
- EP-A2- 2 166 287
- DE-U1- 202016 004 840
- DE-U1- 202019 102 488
- US-A- 4 279 629

## Beschreibung

Die vorliegende Erfindung betrifft eine Nebenluftvorrichtung für eine Abgasanlage einer oder mehrerer Feuerstätten, umfassend einen Filteraufsatz.

Nebenluftvorrichtungen sind in diversen Ausgestaltungen bekannt. Sie dienen dazu, den Kaminzug in einem Schornstein bzw. in einer Abgasleitung einer Abgasanlage zu begrenzen. In derartigen Nebenluftvorrichtungen sind in der Regel Zugbegrenzer zu diesem Zweck integriert, welche abhängig von einer Druckdifferenz zwischen dem Innenraum der Abgasanlage und der Umgebung zwischen einer Verschlussstellung und einer Öffnungsstellung übergehen können. Im Sinne der vorliegenden Erfindung können derartige Nebenluftvorrichtungen jedoch auch ohne Zugbegrenzer ausgebildet sein und demzufolge einfache Zuluftvorrichtungen bilden.

Bei solchen Zugbegrenzern, welche auch unter dem Begriff Zugregler bekannt sein können, handelt es sich häufig um eine Pendelklappe, welche zwischen der angesprochenen Verschlussstellung und der Öffnungsstellung um eine horizontale Schwenkachse schwenkbar gelagert ist und durch ein Einstellgewicht in ihrem Ansprechverhalten eingestellt werden kann. Dementsprechend geht diese Klappe bei einem Überschreiten der oben erwähnten Druckdifferenz in ihre Öffnungsstellung über, um Außenluft als Nebenluft durch eine Lufteinlassöffnung in die Abgasanlage einströmen zu lassen.

Je stärker hierbei der durch den Kaminzug erzeugte Unterdruck in der Abgasanlage wird, desto mehr Nebenluft wird durch die Nebenluftvorrichtung in die Abgasanlage eingelassen, um den Kaminzug zu begrenzen. Andererseits ist der Zugregler durch das Einstellgewicht zu seiner Schließposition vorbelastet und liegt somit bei einem Unterschreiten der vorbestimmten Druckdifferenz in dieser vor. Hierbei versteht es sich, dass in derartigen Ausgestaltungen nicht eine einzelne Öffnungsstellung vorliegt, sondern ein Winkelbereich mit jeweils unterschiedlichem Öffnungsgrad durch den Zugregler durchlaufen werden kann, wobei jede der möglichen Winkelstellungen eine Öffnungsstellung darstellt.

Eine häufig vorkommende Standardvariante von derartigen Nebenluftvorrichtungen weist ein kurzes rohrartiges Gehäuse auf, welches in einem bestimmungsgemäßen Einbauzustand in Form eines Nebenlufteinlassstutzens an der betreffenden Abgasleitung der Abgasanlage angebracht ist. Üblicherweise sind hierbei die Nebenlufteinlassöffnung und die Pendelklappe so in oder an dem Nebenlufteinlassstutzen angeordnet, dass sie nach außen hin an der Stirnseite (Lufteinlassseite) des Gehäuses freiliegen, so dass sie der Umgebungsatmosphäre ausgesetzt sind.

Wenngleich im bestimmungsgemäßen Betrieb einer Nebenluftvorrichtung der hier betrachteten Art die Hauptströmungsrichtung durch die Lufteinlassöffnung hindurch von der Außenumgebung in die betreffende Abgasleitung verläuft, so wurde doch festgestellt, dass Ruß- und Staubteilchen auch entgegen dieser Nebenlufthauptströmungsrichtung aus der Nebenluftvorrichtung heraus durch deren Lufteinlassöffnung nach außen gelangen und sich in der Umgebung der Nebenluftvorrichtung als Schmutzansammlungen ablagern können.

Das Austreten derartiger Staub- und Rußteilchen nach außen entgegen der Nebenlufthauptströmungsrichtung kann unterschiedliche Ursachen haben, so zum Beispiel turbulente Strömungsanteile, welche Staubteilchen und Rußteilchen ausbringen. Auch kann es vorkommen, dass bei einer Inbetriebnahme einer Abgasanlage Druckschwankungen im Bereich der Nebenluftvorrichtung auftreten, welche das Ausbringen von Staubteilchen bzw. Rußteilchen durch die Lufteinlassöffnung nach außen hin begünstigen.

Ferner werden derartige Nebenluftvorrichtungen bisweilen so betrieben, dass die Lufteinlassklappe bei hohen Temperaturen im Aufstellraum um ein geringes Maß geöffnet ist, was ebenfalls das Austreten von Rußteilchen bzw. Staubteilchen im Aufstellraum zur Folge haben kann.

Ein derartiger Staub- oder Rußaustritt aus der Nebenluftvorrichtung kann die Luftqualität im Aufstellraum beeinträchtigen und Staub- und Rußablagerungen im Aufstellraum stellen eine unangenehme Verschmutzung dar, der entgegengewirkt werden sollte. Kommt es zu solchen Ruß- bzw. Staubablagerungen an oder in elektrischen Geräten, etwa Heizungsregelungsgeräten im Aufstellraum der Nebenluftvorrichtung, so kann dies zur Funktionsbeeinträchtigung der Geräte führen.

Zur Bekämpfung dieses Austretens von Staub- und Rußteilchen aus einer Nebenluftvorrichtung der angesprochenen Art wurde beispielsweise in der DE 20 2019 102 488 U1 vorgeschlagen, einen Außenfiltervorsatz in einer beutelförmigen Bauweise im Bereich der Lufteinlassöffnung und der Pendelklappe anzuordnen, welcher das Austreten von Feststoffpartikeln aus der Nebenluftvorrichtung verhindern kann. Zwar kann mit einem derartigen Außenfiltervorsatz in der Tat zuverlässig sichergestellt werden, dass keine derartigen Staub- oder Rußteilchen in den Außenraum gelangen, das externe Aufsetzen des Filtervorsatzes selbst ist jedoch dahingehend nachteilbehaftet, dass der Filter nach außen freiliegt und somit einerseits leicht beschädigt oder versehentlich abgerissen werden kann und zum anderen er insbesondere nach einer gewissen Betriebsdauer ein unschönes optisches Erscheinungsbild darstellt.

Die DE 20 2016 004840 U1 offenbart eine Nebenluftvorrichtung mit einer in der Lufteinlassöffnung angeordneten Pendelklappe.

Weiterhin sei auf die EP 2 166 287 A2 und die US 4 279 629 A hingewiesen, welche jeweils Filter mit einem montierbaren Gehäuse und einem für Ruß- und Staubpartikel undurchlässigen Filterabschnitt offenbaren.

Es ist demzufolge die Aufgabe der vorliegenden Erfindung, eine verbesserte Alternative für den eben beschriebenen Außenfiltervorsatz bereitzustellen, welche einerseits die genannten Nachteile ausräumt und insbesondere vor Beschädigung geschützt ist und das Erscheinungsbild der Nebenluftvorrichtung nicht beeinträchtigt, andererseits jedoch ebenso zuverlässig das Austreten von Staub- und Rußpartikeln aus der Nebenluftvorrichtung verhindert.

Zu diesem Zweck und zur Lösung der genannten Aufgabe wird erfindungsgemäß eine Nebenluftvorrichtung einer Abgasanlage einer oder mehrerer Feuerstätten vorgeschlagen, in welcher ein Filteraufsatz ein Gehäuse und einen darin eingefassten festen Filterabschnitt umfasst, wobei das Gehäuse derart ausgebildet ist, dass der Filteraufsatz bzw. Filtereinsatz zwischen einer Einbaustelle und einem Zugbegrenzer der Nebenluftvorrichtung über ein Montagesystem, beispielsweise ein Stecksystem oder ein Klemmband, montierbar ist, und der Filterabschnitt derart ausgebildet ist, dass er für Ruß- und Aschepartikel undurchlässig ist.

Indem auf diese Weise ein Filteraufsatz stromabwärts des Zugbegrenzers einer Nebenluftvorrichtung hinsichtlich der einströmenden Luft angeordnet wird, ist dieser von außen im normalen Betrieb der Nebenluftvorrichtung bzw. der Feuerstätte nicht zugänglich und somit vor Beschädigungen und Ähnlichem geschützt. Ferner ist der Filteraufsatz von außen lediglich anhand seines Gehäuses sichtbar, welches das Erscheinungsbild der Nebenluftvorrichtung nicht beeinträchtigt, sondern in die bestehende Rohrleitung integriert ist. Somit wird bei gleichbleibender Wirksamkeit eine Verbesserung der aus dem Stand der Technik bekannten Lösung hinsichtlich der oben angesprochenen Aspekte erzielt.

Wenngleich unterschiedliche Materialien denkbar sind, aus welchen der Filterabschnitt des Filteraufsatzes gebildet sein kann, solange diese einerseits keinen allzu großen Widerstand für die Luftströmung durch die Nebenluftvorrichtung darstellen und andererseits Ruß- und Staubpartikel zuverlässig zurückhalten können, so kann er insbesondere eine geeignete Schaumkeramik, einen Keramikkörper oder ein anderes Filtermedium umfassen oder aus ihr gebildet sein. Auch die Form des Filtereinsatzes ist im Wesentlichen frei wählbar und es können runde, eckige oder mit einem als Bypass fungierenden abgeschnittenen Bereich gebildete Filtereinsätze vorgesehen sein.

Um die Reinigung des Filterabschnitts nach einer vorbestimmten Zeitdauer zu erleichtern, kann er ferner alternativ oder zusätzlich dazu eingerichtet sein, unter fließendem Wasser zu reinigen zu sein, beispielsweise mithilfe eines feinen Pinsels oder ähnlichem.

Wenngleich an der Einbauposition des Filteraufsatzes keine übermäßig hohen Temperaturen im Betrieb der Feuerstätte auftreten sollten, so kann der Filterabschnitt des Filterabsatzes dennoch in jedem Fall derart ausgestaltet sein, dass er unbrennbar und abgasresistent ist, um jegliche Feuergefahr an dieser Stelle auszuschließen.

Ferner kann der Filteraufsatz zu einer vereinfachten Montage und einem problemlosen Wechsel davon derart ausgestaltet sein, dass sein Gehäuse ein Klemmband umfasst, mittels welchem eine Montage über das angesprochene Stecksystem möglich ist. Auf diese Weise wird ein Tausch des Filteraufsatzes mit wenigen Handgriffen ermöglicht. In diesem Zusammenhang kann auch an Ausführungsformen gedacht werden, welche ein Klemmband mit einer darin eingelegten Schaumkeramik, einem Keramikkörper oder einem anderen Filtermedium umfassen, wobei beispielsweise auch eckige Varianten denkbar sind, die dann ggf. über Führungsschienen einbaubar sein können.

Prinzipiell sind Filteraufsätze der mit beliebigen Typen und Bauformen von Zugbegrenzern kombinierbar. Demzufolge kann ein entsprechender Filteraufsatz für eine Verwendung mit Zugbegrenzern mit einem Durchmesser zwischen 80 und 250 mm eingerichtet sein und selbst einen Durchmesser von zwischen 80 mm und 250 mm aufweisen.

Ferner kann der Filterabschnitt erfindungsgemäß derart gebildet sein, dass innerhalb der Nebenluftvorrichtung ein freier Querschnitt verbleibt. Auf diese Weise wird ein Bypass geschaffen, in welchem ein freies Strömen der Abgase erlaubt ist. Zu diesem Zweck kann der Filterabschnitt in einem Randbereich davon derart abgeschnitten sein, dass der angesprochene freie Querschnitt innerhalb der Nebenluftvorrichtung verbleibt.

Wie angesprochen betrifft die vorliegende Erfindung eine Nebenluftvorrichtung für eine Abgasanlage einer oder mehrerer Feuerstätten, umfassend eine Rohrleitung mit einer Einbaustelle für einen Zugbegrenzer, einen solchen Zugbegrenzer, wobei der Zugbegrenzer eine Lufteinlassöffnung zum Einlass von Nebenluft in die Abgasanlage und eine Pendelklappe zum Öffnen und Schließen der Lufteinlassöffnung aufweist und der Zugbegrenzer mittels eines Stecksystems montierbar ist, und einen Filteraufsatz der eben beschriebenen Art, wobei der Filteraufsatz zwischen der Einbaustelle und dem Zugbegrenzer montiert ist. Wie weiter oben bereits angesprochen, ist die vorliegende Erfindung auch in Konstellationen einsetzbar, in welchen auf einen Zugbegrenzer verzichtet wird und demzufolge eine einfache Zuluftvorrichtung gebildet ist.

Hierbei zeigt sich, dass die Installation des oben beschriebenen Filteraufsatzes sowohl bei bereits verbauten Zugbegrenzern über das vorhandene Stecksystem als auch bei Neuanlagen möglich ist. Eine derartige Kombination aus einem Filteraufsatz und einem präzise einstellbaren Zugbegrenzer verbindet die Vorteile eines Zugbegrenzers mit einem sauberen Aufstellraum, nämlich einen Ausgleich von witterungsbedingten Unterdruckschwankungen, einer Senkung des Taupunkts und somit einen späteren Kondensatausfall, einen ruhigeren Abbrand in der Feuerstätte, was wiederum zu sauberen Brennraum-Sichtscheiben und niedrigeren Emissionen sowie ebenfalls einem geringeren Brennstoffverbrauch und demzufolge einem wirtschaftlicheren Betrieb der Feuerstätte führen kann. Ferner wird aus den genannten Gründen ein ökologischerer Betrieb der Feuerstätte ermöglicht, wobei durch die einfache und kostengünstige Ausführung des Filteraufsatzes bzw. der Nebenluftvorrichtung der vorliegenden Erfindung lediglich sehr kurze Amortisationszeiten zu erwarten sind, während dennoch zuverlässig der Ruß- und Staubaustrag in den Aufstellraum minimiert wird.

Wie bereits weiter oben angesprochen, kann der Zugbegrenzer der erfindungsgemäßen Nebenluftvorrichtung eine zwischen einer Verschlussstellung und einer Öffnungsstellung schwenkbare gelagerte Pendelklappe umfassen, wobei diese Pendelklappe insbesondere mittels eines Einstellgewichts in ihrem Ansprechverhalten einstellbar sein kann.

Weitere Merkmale und Vorteile der vorliegenden Erfindung werden aus der nachfolgenden Beschreibung einer Ausführungsform davon noch deutlicher, wenn diese gemeinsam mit den beiliegenden Figuren betrachtet wird. Diese zeigen im Einzelnen:
- Figuren 1A und 1B: eine Ausführungsform einer erfindungsgemäßen Nebenluftvorrichtung mit einem Filteraufsatz in einer Verschlussstellung;
- Figuren 2A und 2B: die Nebenluftvorrichtung aus den Figuren 1A und 1B in einer Öffnungsstellung;
- Figuren 3A bis 3D: eine alternative Variante einer erfindungsgemäßen Nebenluftvorrichtung mit einem Filteraufsatz.

In den Figuren 1A und 1B ist eine Nebenluftvorrichtung für eine Abgasanlage einer oder mehrerer Feuerstätten in einer Vorderansicht und einer Querschnittsansicht dargestellt und ganz allgemein mit dem Bezugszeichen 10 bezeichnet.

Hierbei ist an einem in einer betreffenden Abgasleitung zu integrierenden Rohr 12 ein Nebenlufteinlassstutzen 14 seitlich angeordnet, welcher als Einbaustelle für den im Folgenden beschriebenen Zugbegrenzer 16 wirkt. Stirnseitig weist dieser Zugbegrenzer 16 eine Lufteinlassöffnung 18 auf, welche in der in Figur 1A und 1B gezeigten Betriebsposition durch eine Pendelklappe 20 verschlossen ist, welche um eine horizontal angeordnete Pendelachse 22 pendelbar gelagert und mittels eines Einstellgewichts 24 in ihrem Ansprechverhalten einstellbar ist, indem dieses linear hinsichtlich seiner Position bezüglich der Pendelachse 22 verlagerbar ist, um entsprechend angepasste Hebelverhältnisse herzustellen.

Hierbei bezieht sich der Begriff des Ansprechverhaltens darauf, ab welcher Druckdifferenz zwischen einem Innenraum der Abgasleitung 12 und dem Außenraum der Nebenluftvorrichtung 10 die Pendelklappe 20 von ihrer in den Figuren 1A und 1B gezeigten Schließstellung in die in den Figuren 2A und 2B gezeigte Öffnungsstellung übergeht, um ein Eintreten einer Luftströmung zu erlauben, welche in Figur 2B durch einen Pfeil P angedeutet ist. Insbesondere ist der Öffnungswinkel der Pendelklappe 20 abhängig von der wirkenden Druckdifferenz und neben der vollständig geschlossenen Position aus den Figuren 1A und 1B sowie der im Wesentlichen vollständig geöffneten Position aus den Figuren 2A und 2B sind auch beliebige Zwischenstellungen von der Pendelklappe 20 einnehmbar sind, wie in Figur 2B durch eine bogenförmige gestrichelte Linie angedeutet.

Ferner sei darauf hingewiesen, dass die einzelnen Teile der Nebenluftvorrichtung 10 über ein Stecksystem 26 miteinander verbunden sind, welches eine einfache Montage sowie einen Austausch einzelner Komponenten ermöglicht, insbesondere des im Folgenden beschriebenen Filteraufsatzes bzw. Filtereinsatzes 30.

Erfindungsgemäß ist nun nämlich in der in den Figuren 1A bis 2B gezeigten Nebenluftvorrichtung 10 der Filteraufsatz bzw. Filtereinsatz 30 integriert, welcher ein Gehäuse 32 mit einem Klemmband 34 sowie einen Filterabschnitt 36 aus einer geeigneten Schaumkeramik, einem Keramikkörper oder einem anderen Filtermedium umfasst. Dieser Filterabschnitt 36 erlaubt ein Eintreten von Umgebungsluft durch die geöffneten Pendelklappe 20 in das Rohrstück 12, verhindert jedoch gleichzeitig das Austreten von Ruß- oder Staubpartikeln, beispielsweise durch die Wirkung von verwirbelten Luftströmungen, während sich der Zugregler 16 in seiner Öffnungsstellung befindet.

Durch das Vorsehen des Klemmbands 34 ist eine vereinfachte Montage des Filteraufsatzes 30 in der Nebenluftvorrichtung 10 möglich, welche an sich mittels des angesprochenen Stecksystems 26 montiert ist. Demzufolge ist eine einfache Nachrüstung eines derartigen Filteraufsatzes 30 ebenso möglich wie eine Integration eines Filteraufsatzes 30 in eine zum ersten Mal zu montierende Nebenluftvorrichtung 10.

In den Figuren 3A bis 3D ist zuletzt eine alternative Variante einer erfindungsgemäßen Nebenluftvorrichtung mit einem Filteraufsatz gezeigt und allgemein mit dem Bezugszeichen 100 bezeichnet. Hierbei sind Komponenten der Nebenluftvorrichtung 100, die ähnlich oder identisch zu entsprechenden Komponenten der Ausführungsform aus den Figuren 1A bis 2B sind, mit gleichen Bezugszeichen, jeweils erhöht um 100, bezeichnet. Ferner wird auf eine Doppelung einer Beschreibung von den in beiden Ausführungsvarianten gleichermaßen vorliegenden Komponenten aus Gründen der Knappheit verzichtet.

Der wesentliche Unterschied zwischen der Variante 100 aus den Figuren 3A bis 3D besteht zum einen darin, dass die Nebenluftvorrichtung 100 nicht mit einem Zugbegrenzer versehen ist und somit als eine einfache Zuluftvorrichtung gebildet ist. Des Weiteren liegt in der Variante 100 der Filterabschnitt 136 in einer von dem Klemmband 134 separaten Weise und als einlegbare geeignete Schaumkeramik, Keramikkörper oder anderes Filtermedium vor und wird erst durch das Einsetzen und Anziehen des Klemmbands in seiner vorgesehenen Position in der Nebenluftvorrichtung 100 darin verklemmt, so dass ein entsprechendes Gehäuse 132 dafür gebildet wird. In weiteren alternativen Varianten könnte der Einbau eines runden oder eckigen Filtereinsatzes beispielsweise auch mittels Führungsschienen vorgenommen werden.

Eine weitere mögliche Variante besteht, wie in Figur 3D gezeigt, darin, einen Filterabschnitt 136' vorzusehen, welcher eine Form aufweist, welche nicht den gesamten Querschnitt der Nebenluftvorrichtung 100 ausfüllt, sondern einen Bypassabschnitt mit einem freien Querschnitt belässt. Hierzu ist die entsprechende Schaumkeramik bzw. der Keramikkörper oder ein anderes Filtermedium in seinem in Figur 3D oben gezeigten Bereich derart abgeschnitten, dass der angesprochene freie Querschnitt innerhalb der Nebenluftvorrichtung 100 verbleibt.

## Patentansprüche

1. Nebenluftvorrichtung (10) für eine Abgasanlage einer oder mehrerer Feuerstätten, umfassend:
- eine Rohrleitung (12) mit einer Einbaustelle (14) für einen Zugbegrenzer (16),
- einen Zugbegrenzer (16),
wobei der Zugbegrenzer (16) eine Lufteinlassöffnung (18) zum Einlass von Nebenluft in die Abgasanlage und eine Pendelklappe (20) zum Öffnen und Schließen der Lufteinlassöffnung (18) aufweist, und
der Zugbegrenzer (16) mittels eines Stecksystems (26) montierbar ist, und
**gekennzeichnet durch**:
- einen Filteraufsatz (30), welcher zwischen der Einbaustelle (14) und dem Zugbegrenzer (16) montiert ist,
wobei der Filteraufsatz (30) ein Gehäuse (32) und einen darin eingefassten festen Filterabschnitt (36) umfasst,
wobei das Gehäuse (32) derart ausgebildet ist, dass der Filteraufsatz (30) zwischen der Einbaustelle (14) und dem Zugbegrenzer (16) über ein Montagesystem, beispielsweise ein Stecksystem (26) oder ein Klemmband, montiert ist, und der Filterabschnitt (36) derart ausgebildet ist, dass er für Ruß- und Staubpartikel undurchlässig ist.

2. Nebenluftvorrichtung (10) nach Anspruch 1,
**dadurch gekennzeichnet, dass** der Filterabschnitt (36) eine Schaumkeramik, einen Keramikkörper oder ein anderes Filtermedium umfasst oder aus ihr gebildet ist.

3. Nebenluftvorrichtung (10) nach Anspruch 1 oder 2,
**dadurch gekennzeichnet, dass** der Filterabschnitt (36) dazu eingerichtet ist, unter fließendem Wasser zu reinigen zu sein.

4. Nebenluftvorrichtung (10) nach einem der vorhergehenden Ansprüche,
**dadurch gekennzeichnet, dass** der Filterabschnitt (36) unbrennbar und abgasresistent ist.

5. Nebenluftvorrichtung (10) nach einem der vorhergehenden Ansprüche,
**dadurch gekennzeichnet, dass** das Gehäuse (32) ein Klemmband (34) umfasst, mittels welchem eine Montage über das Stecksystem (26) ermöglicht ist.

6. Nebenluftvorrichtung (10) nach einem der vorhergehenden Ansprüche,
**dadurch gekennzeichnet, dass** der Filteraufsatz (30) eingerichtet ist für eine Verwendung mit Zugbegrenzern (16) mit einem Durchmesser zwischen 80 und 250 mm.

7. Nebenluftvorrichtung (10) nach einem der vorhergehenden Ansprüche, **dadurch gekennzeichnet, dass** der Filterabschnitt (136') derart gebildet ist, dass innerhalb der Nebenluftvorrichtung (10) ein freier Querschnitt verbleibt.

8. Nebenluftvorrichtung (10) nach einem der vorhergehenden Ansprüche,
wobei die Pendelklappe (20) zwischen einer Verschlussstellung und einer Öffnungsstellung schwenkbar gelagert ist.

9. Nebenluftvorrichtung (10) nach Anspruch 8,
wobei die Pendelklappe (20) mittels eines Einstellgewichts (24) in ihrem Ansprechverhalten einstellbar ist.

## Claims

1. Secondary air device (10) for an exhaust system of one or more fireplaces, comprising:
- a pipe (12) with an installation point (14) for a draught limiter (16),
- a draught limiter (16),
wherein the draught limiter (16) has an air inlet opening (18) for admitting secondary air into the exhaust system and a pendulum flap (20) for opening and closing the air inlet opening (18), and
the draught limiter (16) is mountable by means of a push-fit system (26), and
**characterised by**:
- a filter attachment (30) which is mounted between the installation point (14) and the draught limiter (16),
the filter attachment (30) comprising a housing (32) and a fixed filter section (36) enclosed therein,
the housing (32) being configured such that the filter attachment (30) is mounted between the installation point (14) and the draught limiter (16) via a mounting system, for example a push-fit system (26) or a clamping band, and the filter section (36) being configured such that it is impermeable to soot and dust particles.

2. Secondary air device (10) according to claim 1,
**characterised in that** the filter section (36) comprises or is formed from ceramic foam, a ceramic body or another filter medium.

3. Secondary air device (10) according to claim 1 or 2,
**characterised in that** the filter section (36) is adapted to be cleaned under running water.

4. Secondary air device (10) according to any of the preceding claims,
**characterised in that** the filter section (36) is incombustible and resistant to exhaust gas.

5. Secondary air device (10) according to any of the preceding claims,
**characterised in that** the housing (32) comprises a clamping band (34) that enables mounting via the push-fit system (26).

6. Secondary air device (10) according to any of the preceding claims,
**characterised in that** the filter attachment (30) is adapted to be used with draught limiters (16) having a diameter between 80 and 250 mm.

7. Secondary air device (10) according to any of the preceding claims,
**characterised in that** the filter section (136') is formed in such a way that a free cross-section remains within the secondary air device (10).

8. Secondary air device (10) according to any of the preceding claims,
wherein the pendulum flap (20) is pivotable between a closed position and an open position.

9. Secondary air device (10) according to claim 8,
wherein the response behaviour of the pendulum flap (20) can be adjusted by means of an adjustment weight (24).

## Revendications

1. Dispositif d'air secondaire (10) pour un système d'évacuation des fumées d'un ou de plusieurs foyers, comprenant :
- une conduite tubulaire (12) présentant un emplacement de montage (14) pour un limiteur de tirage (16),
- un limiteur de tirage (16),
le limiteur de tirage (16) présentant un orifice d'admission d'air (18) pour l'admission d'air secondaire dans le système d'évacuation des fumées et un clapet oscillant (20) pour l'ouverture et la fermeture de l'orifice d'admission d'air (18), et
le limiteur de tirage (16) pouvant être monté au moyen d'un système d'enfichage (26),
**caractérisé par**
- une garniture de filtre (30) montée entre l'emplacement de montage (14) et le limiteur de tirage (16),
la garniture de filtre (30) comprenant un boîtier (32) et une portion de filtrage fixe (36) encastrée dans celui-ci,
le boîtier (32) étant conçu de telle sorte que la garniture de filtre (30) est montée entre l'emplacement de montage (14) et le limiteur de tirage (16) par un système de montage, par exemple par un système d'enfichage (26) ou par une bande de serrage, et
la portion de filtrage (36) étant conçue de manière à être imperméable aux particules de suie et de poussière.

2. Dispositif d'air secondaire (10) selon la revendication 1,
**caractérisé en ce que** la portion de filtrage (36) comprend ou est formée d'une mousse céramique, d'un corps céramique ou d'un autre milieu filtrant.

3. Dispositif d'air secondaire (10) selon la revendication 1 ou 2,
**caractérisé en ce que** la portion de filtrage (36) est conçue pour pouvoir être nettoyée sous l'eau courante.

4. Dispositif d'air secondaire (10) selon l'une des revendications précédentes,
**caractérisé en ce que** la portion de filtrage (36) est incombustible et résistante aux fumées.

5. Dispositif d'air secondaire (10) selon l'une des revendications précédentes,
**caractérisé en ce que** le boîtier (32) comprend une bande de serrage (34) permettant un montage via le système d'enfichage (26).

6. Dispositif d'air secondaire (10) selon l'une des revendications précédentes,
**caractérisé en ce que** la garniture de filtre (30) est conçue pour être utilisée avec des limiteurs de tirage (16) ayant un diamètre compris entre 80 et 250 mm.

7. Dispositif d'air secondaire (10) selon l'une des revendications précédentes,
**caractérisé en ce que** la portion de filtrage (136') est formée de manière à laisser une section transversale libre à l'intérieur du dispositif d'air secondaire (10).

8. Dispositif d'air secondaire (10) selon l'une des revendications précédentes,
dans lequel le clapet oscillant (20) est monté pivotant entre une position de fermeture et une position d'ouverture.

9. Dispositif d'air secondaire (10) selon la revendication 8,
dans lequel le clapet oscillant (20) est réglable quant à son comportement de réaction au moyen d'un poids de réglage (24).
